# FASCICULE DE BREVET EUROPEEN

(11) **EP 4 260 145 B1**
(45) Date de publication et mention de la délivrance du brevet: **30.10.2024**
(21) Numéro de dépôt: 21773052.2
(22) Date de dépôt: 02.09.2021
(51) Int. Cl.: G04B 19/04, G04B 19/32, G04B 45/00

(54) **AIGUILLES LUMINESCENTES**
LUMINESZENZZEIGER
LUMINESCENT HANDS

(30) Priorité: 11.12.2020 EP 20213515
(43) Date de publication de la demande: 18.10.2023
(73) Titulaire: The Swatch Group Research and Development Ltd, 2074 Marin (CH)
(72) Inventeur: TORTORA, Pierpasquale, 2000 Neuchâtel (CH); BLATTER, Cédric, 1291 Commugny (CH); GERNEZ, Cyrille, 2017 Boudry (CH)
(74) Mandataire: ICB SA
(86) Numéro de dépôt international: PCT/EP2021/074292
(87) Numéro de publication internationale: WO 2022/122199

(56) Documents cités:
- EP-A1- 2 950 166
- EP-A1- 3 502 792
- GB-A- 2 421 809

## Description

### Domaine technique

La présente invention concerne le domaine des aiguilles luminescentes et plus particulièrement la fabrication d'aiguilles luminescentes.

### Arrière-plan technologique

Il existe plusieurs méthodes pour la fabrication d'aiguilles pour des mouvements horlogers.

Toutefois, ces méthodes ne sont pas adaptées à la fabrication d'aiguilles luminescentes car trop souvent il apparait que les aiguilles ne restituent qu'une faible quantité de la lumière ou concentre une grande partie de la lumière en un point, ce qui n'est pas forcément l'effet recherché par la demanderesse.

En effet, certaines méthodes de fabrication conduisent à ce que la lumière ne soit extraite que dans un plan de l'aiguille ou réfléchie vers l'intérieur, et donc il en résulte une faible luminosité de l'aiguille.

Le document EP2950166A1 divulgue un jeu d'aiguilles luminescentes dans lequel chaque aiguille comporte une source et un guide de lumière.

### Résumé de l'invention

La présente invention se propose de résoudre tout ou partie des inconvénients susmentionnés grâce à un procédé de fabrication d'au moins une aiguille luminescente pour mouvement horloger, de préférence pour montre ; ledit procédé de fabrication est défini dans la revendication indépendante 1 annexée.

Selon un mode de réalisation, ladite au moins une structuration est réalisée par abrasion, par sablage, par estampage, et/ou par photostructuration.

Grâce à cette disposition, il est possible de répartir la lumière en augmentant ladite au moins une surface émergeante.

Selon un mode de réalisation, ledit dépôt de ladite au moins une couche d'un premier matériau optique comprend une étape de traitement thermique.

Grâce à l'une ou l'autre de ces dispositions précédentes, il est possible de fabriquer une aiguille luminescente avec une couche réfléchissante.

Selon un mode de réalisation, ledit premier indice de réfraction est inférieur audit deuxième indice de réfraction.

Grâce à cette disposition, il est possible de réfracter la lumière vers ladite au moins une surface émergeante.

La présente invention se propose de résoudre tout ou partie des inconvénients susmentionnés par l'intermédiaire d'au moins une aiguille luminescente telle que définie dans la revendication 6 annexée.

Grâce à cette disposition, il est possible d'avoir au moins une aiguille luminescente pouvant extraire un maximum de lumière de ladite au moins une surface émergeante.

### Brève description des figures

L'invention sera décrite ci-après de manière plus détaillée à l'aide des dessins annexés, donnés à titre d'exemples nullement limitatifs, dans lesquels :
- La figure 1 montre un dépôt **520** d'au moins une couche d'un premier matériau optique **120** après fourniture **510** d'au moins un support **110** selon un mode de réalisation ;
- La figure 2 illustre une étape de traitement thermique **525** selon un mode de réalisation ;
- La figure 3 présente le dépôt **530** d'au moins une couche de matériau luminescent **130** selon un mode de réalisation ;
- Les figures 4 et 5 exposent le dépôt **540** et la formation **550** d'au moins une couche d'un deuxième matériau optique **140** selon un mode de réalisation ;
- La figure 6 représente une étape de structuration **560** de ladite au moins une surface émergeante **190** selon un mode de réalisation ;
- La figure 7 montre la découpe **570** d'au moins une aiguille luminescente **100** ; et,
- La figure 8 illustre ladite au moins une aiguille luminescente **100** en fonctionnement selon un mode de réalisation.

### Description détaillée de l'invention

Il existe plusieurs types d'aiguilles lumineuses sur le marché. Toutefois, la demanderesse propose une nouvelle génération d'aiguilles luminescentes.

En effet, la demanderesse propose au moins une aiguille luminescente **100,** observable sur la figure 8, comprenant au moins un support **110** configuré pour former une aiguille et au moins un guide de lumière **150** comprenant au moins une surface émergeante **190** configurée pour être rugueuse de sorte à extraire la lumière **910** dudit au moins un guide de lumière **150.**

Ladite au moins une aiguille luminescente **100,** destinée à être utilisée dans un mouvement horloger, de préférence pour montre, peut être obtenue grâce au procédé de fabrication **500** de la demanderesse. Pour ce faire, ledit procédé de fabrication comprend au moins une fourniture **510** d'au moins un support **110,** de préférence une tôle **110,** comme illustré sur la figure 1.

Ledit au moins un support **110** reçoit, lors d'un dépôt **520,** au moins une couche d'un premier matériau optique **120,** de préférence au moins une couche d'isolation optique permettant d'empêcher que la lumière soit absorbée par ladite tôle **110,** comprenant un premier indice de réfraction suivi d'un traitement thermique **525** à une certaine température **521.** Avant ledit dépôt **520** de ladite au moins une couche d'un premier matériau optique **120,** ladite tôle **110** ou ledit au moins un support **110** peut être lavée ou lavé et ensuite un traitement plasma peut être appliqué pour favoriser l'adhésion de ladite au moins une couche d'un premier matériau optique **120.** En l'espèce, ladite au moins une couche d'un premier matériau optique **120** peut être une résine commercialisée par la société POLYRISE^{™} par exemple, et a pour fonction d'isoler optiquement la surface dudit au moins un support **110** de manière qu'elle puisse absorber le moins possible la lumière. Cette isolation optique peut être permise grâce audit premier indice de réfraction qui ne peut être supérieur à 1,60, notamment à 1,45 et de préférence à 1,35.

Ladite au moins une couche d'un premier matériau optique **120** peut être déposée par exemple par impression ou par sprayage, car le sprayage permet de déposer sélectivement ladite au moins une couche d'un premier matériau optique **120** sur les parties utiles et éviter un gaspillage.

Comme mentionné précédemment, ladite au moins une couche d'un premier matériau optique **120** subit ledit traitement thermique **525** pendant par exemple une heure à 300°C sous diazote, afin que le solvant de ladite au moins une couche d'un premier matériau optique **120** puisse s'évaporer, observable sur la figure 2.

Comme illustré à la figure 3, au moins un dépôt **530** d'au moins une couche de matériau luminescent **130** peut être réalisé sur ledit au moins un support **110,** de préférence sur ladite au moins une couche d'un premier matériau optique **120.** Ladite au moins une couche de matériau luminescent **130,** comprenant de préférence des pigments fluorescents et une colle permettant la fixation par polymérisation, a pour fonction d'illuminer ladite au moins une aiguille luminescente **100** lorsque ladite au moins une couche de matériau luminescent **130** est éclairée par une source de lumière ayant une gamme de longueur d'onde inférieure à 530nm par exemple.

En effet, les pigments fluorescents peuvent être une source de lumière secondaire fluorescente. Dans la montre, les pigments fluorescents peuvent être excités à distance par une source de lumière bleue ou ultra-violette par exemple. Il convient de noter que d'autres techniques telles que la sérigraphie ou l'impression digitale pourraient être utilisées pour ledit au moins un dépôt **530** de ladite au moins une couche de matériau luminescent **130.**

S'ensuit un traitement par plasma UV de quelques minutes afin de favoriser l'adhésion d'au moins une couche d'un deuxième matériau optique **140,** de type résine ORMOCLEAR^{®} 10 de MICRORESIST TECHNOLOGY^{™} par exemple, qui a lieu par dépôt **540** de type par rod coating ou doctor blade, qui pourrait être traduit en français par revêtement par étalement comme représenté sur la figure 4 par exemple.

Toujours en référence avec la figure 4, on peut observer que ladite au moins une couche d'un deuxième matériau optique **140** peut être poussée par une lame de manière à remplir les différentes cavités qui peuvent exister.

Il est à noter que ladite au moins une couche d'un deuxième matériau optique **140** comprend un deuxième indice de réfraction supérieur audit premier indice de réfraction de sorte à guider la lumière fluorescente émise par ladite au moins une couche de matériau luminescent **130.**

Visible sur la figure 5, ladite au moins une couche d'un deuxième matériau optique **140** peut être fixée par exposition sous lumière ultraviolette **552** et sous vide **551.** Alternativement, il peut être possible de laminer un film plastique afin de chasser l'air avant une insolation sous lumière ultraviolette.

En effet, la face inférieure de ladite au moins une couche d'un deuxième matériau optique **140** comprend un ou plusieurs dépôts de matériau fluorescent, en regard avec une source de lumière **900,** de telle façon à établir un contact optique avec ladite au moins une couche de matériau luminescent **130,** et comme précédemment mentionné, au moins une couche de matériau luminescent **130** peut être formé de pigments fluorescent incorporés dans une colle. Alternativement le matériau fluorescent peut être incorporé dans la couche guide de lumière.

En fonctionnement, la source de lumière **900** illumine ladite au moins une couche de matériau luminescent **130** ayant une longueur d'onde plus courte que la longueur d'onde qui sera réémise par ladite au moins une couche de matériau luminescent **130.** Ladite au moins une couche de matériau luminescent **130** absorbe cette lumière incidente et la réémet **910,** notamment dans ladite au moins une couche d'un deuxième matériau optique **140.** La présence de ladite au moins une couche de premier matériau optique **120,** permet une réflexion totale interne de la lumière fluorescente se propageant dans ladite au moins une couche d'un deuxième matériau optique **140** et ainsi évite une absorption progressive dans ledit au moins un support **110.**

La différence d'indice de réfraction entre ledit au moins un support **110** et ladite au moins une couche d'un deuxième matériau optique **140** est comprise dans l'intervalle allant de 0,5 à 0,9, préférablement de 0,55 à 0,8, plus préférablement de 0,6 à 0,75, permet d'augmenter la valeur de l'angle critique et donc l'ouverture numérique de ladite au moins une couche d'un deuxième matériau optique **140** afin de maximiser le couplage de la lumière fluorescente. On notera que la présence de ladite au moins une couche d'un premier matériau optique **120** permet la transmission sans perte dans ladite au moins une couche d'un deuxième matériau optique **140** une fois la lumière couplée et que l'indice de ladite au moins une couche d'un premier matériau optique **120** influence la quantité de lumière couplée. Ladite au moins une couche d'un premier matériau optique **120** peut avoir une épaisseur comprise dans l'intervalle allant de 2 µm à 15 µm, préférablement de 3 µm à 12 µm, encore plus préférablement de 5 µm à 10 µm. Une multitude de réflexions totales internes dans ladite au moins une couche d'un deuxième matériau optique **140** s'ensuivent jusqu'à arriver à une extrémité de ladite au moins une aiguille luminescente **100** où le flux lumineux est transmis vers l'extérieur.

Enfin, une étape de structuration **560** de ladite au moins une surface émergeante **190,** schématisée à la figure 6, peut être réalisée par abrasion **565,** par ablation **565,** par sablage **565,** par estampage **565** et/ou photostructuration **565** afin d'augmenter ladite au moins une surface émergeante **190** et/ou éviter totalement ou partiellement que la lumière **910** soit de nouveau réfractée ce qui conduirait à une concentration d'une grande partie de la lumière en un point par exemple. En effet, il peut être apporté une structuration de surface, c'est-à-dire que la matière de ladite au moins une couche d'un deuxième matériau optique **140** peut être arrachée localement de sorte à induire une rugosité, sur ladite au moins une surface émergeante **190** de ladite au moins une couche d'un deuxième matériau optique **140** afin qu'une extraction de la lumière **910** en soit facilitée.

De plus, une zone de diffusion de lumière, pouvant être réalisée par dépôt de résine, peut être ajoutée à ladite au moins une aiguille luminescente **100,** s'étendant au-delà, c'est-à-dire faisant saillie, dudit au moins un support **110** pour faciliter la fuite du flux lumineux et obtenir un motif décoratif sur ladite pointe. Selon des modes de réalisations non représentés, non seulement la pointe de ladite au moins une aiguille luminescente 100 mais aussi les bords de ladite au moins une aiguille luminescente **100** et éventuellement la tête comprennent ladite au moins une surface émergeante **190.**

Une étape de découpage **570** de ladite au moins une aiguille luminescente **100** est réalisée par exemple par laser **571,** de préférence, car le laser **571** peut faire fondre ledit au moins un guide de lumière **150,** composé de ladite au moins une couche de premier matériau optique **120** et au moins une couche d'un deuxième matériau optique **140,** et produire un état de surface poli, figure 7, ce qui permet de réfléchir une lumière **910** vers l'intérieur dudit au moins un guide de lumière **150.**

Dans l'exemple de la figure 8, ladite au moins une surface émergeante **190** correspond à une surface périphérique de ladite au moins une aiguille luminescente **100** afin d'illuminer le profil de ladite au moins une aiguille luminescente **100.** En effet, lorsque ladite au moins une couche de matériau luminescent **130** est soumise à ladite source de lumière **900** ayant une longueur d'onde comprise entre 330 nm et 560 nm, ladite au moins une couche de matériau luminescent **130** génère ladite lumière **910** qui est extraite via ladite au moins une surface émergeante **190** dudit au moins un guide de lumière **150.** Il est aussi bien sûr possible de placer les sources de lumière LEDs à des emplacements appropriés pour le produit concerné, comme par exemple proche de l'axe de rotation ou éloigné de l'axe de rotation et d'ajouter un coupleur optique permettant d'amener le flux lumineux de ladite source de lumière **900** à l'endroit adéquat pour exciter le matériau fluorescent de ladite au moins une aiguille luminescente **100.** Ainsi et contrairement à l'état de l'art, ladite source de lumière **900** n'est pas placée sur ladite au moins une aiguille luminescente **100.**

## Revendications

1. Procédé de fabrication (500) d'au moins une aiguille luminescente (100) pour mouvement horloger, de préférence pour montre ; ce procédé de fabrication (500) comprenant au moins une :
- Fourniture (510) d'au moins un support (110) supportant l'aiguille luminescente (100) ;
- Formation sur ce au moins un support (110) d'un guide de lumière (150) comprenant au moins une surface émergeante (190) et étant configuré pour guider une lumière (910), cette étape de formation comportant les sous-étapes suivantes ;
- Dépôt (520) sur ledit support (110) d'au moins une couche d'un premier matériau optique (120) comprenant un premier indice de réfraction et permettant d'empêcher que la lumière soit absorbée par le support (110) ;
- Dépôt (530) d'au moins une couche de matériau luminescent (130) sur la au moins une couche du premier matériau optique (120) ;
- Dépôt (540) d'au moins une couche d'un deuxième matériau optique (140) ; ladite au moins une couche d'un deuxième matériau optique (140) comprenant un deuxième indice de réfraction ; et,
- Structuration (560) de ladite au moins une surface émergeante (190) pour que cette surface émergeante (190) soit rugueuse de sorte à extraire la lumière (910) dudit au moins un guide de lumière (150).

2. Procédé de fabrication (500) selon la revendication 1, dans lequel ladite au moins une structuration (560) est réalisée par abrasion (565), par ablation (565), par sablage (565), par estampage (565) et/ou photostructuration (565).

3. Procédé de fabrication (500) selon l'une quelconque des revendications précédentes, dans lequel ledit dépôt (520) de ladite au moins une couche d'un premier matériau optique (120) comprend une étape de traitement thermique (525).

4. Procédé de fabrication (500) selon l'une quelconque des revendications précédentes, dans lequel ledit au moins un dépôt (530) d'au moins une couche de matériau luminescent (130) comprend des pigments fluorescents (130).

5. Procédé de fabrication (500) selon l'une quelconque des revendications précédentes, dans lequel ledit premier indice de réfraction est inférieur audit deuxième indice de réfraction.

6. Aiguille luminescente (100) pour mouvement horloger comprenant au moins un :
- Support (110) supportant l'aiguille ;
- Guide de lumière (150) ; ledit au moins un guide de lumière (150) comprenant au moins :
- une couche d'un premier matériau optique (120) comprenant un premier indice de réfraction et permettant d'empêcher que la lumière soit absorbée par le support (110) ;
- une couche de matériau luminescent (130) sur la au moins une couche du premier matériau optique (120) ;
- une couche d'un deuxième matériau optique (140) comprenant un deuxième indice de réfraction ; et
- une surface émergeante (190) configurée pour être rugueuse de sorte à extraire la lumière (910) dudit au moins un guide de lumière (150).

7. Aiguille luminescente (100) selon la revendication 6, dans lequel ledit premier indice de réfraction est inférieur audit deuxième indice de réfraction.

## Patentansprüche

1. Verfahren zur Herstellung (500) mindestens eines lumineszierenden Zeigers (100) für ein Uhrwerk, vorzugsweise für eine Uhr; wobei dieses Herstellungsverfahren (500) mindestens Folgendes umfasst:
- Bereitstellung (510) von mindestens einem Träger (110), der den lumineszierende Zeiger (100) trägt;
- Bildung eines Lichtleiters (150) auf diesem mindestens einen Träger (110), der mindestens eine austretende Oberfläche (190) umfasst und so konfiguriert ist, dass er Licht (910) leitet, wobei dieser Bildungsschritt die folgenden Teilschritte beinhaltet;
- Aufbringen (520) auf den Träger (110) von mindestens einer Schicht aus einem ersten optischen Material (120), das einen ersten Brechungsindex aufweist und verhindert, dass Licht von dem Träger (110) absorbiert wird;
- Aufbringen (530) von mindestens einer Schicht des lumineszierenden Materials (130) auf die mindestens eine Schicht des ersten optischen Materials (120);
- Aufbringen (540) von mindestens einer Schicht aus einem zweiten optischen Material (140); wobei die mindestens eine Schicht aus einem zweiten optischen Material (140) einen zweiten Brechungsindex umfasst; und,
- Strukturieren (560) der mindestens einen auftauchenden Oberfläche (190), so dass diese auftauchende Oberfläche (190) rau ist, um Licht (910) aus dem mindestens einen Lichtleiter (150) zu extrahieren.

2. Verfahren zur Herstellung (500) nach Anspruch 1, wobei das mindestens eine Strukturieren (560) durch Abschleifen (565), Abtragen (565), Sandstrahlen (565), Prägen (565) und/oder Fotostrukturieren (565) durchgeführt wird.

3. Verfahren zur Herstellung (500) nach einem der vorhergehenden Ansprüche, wobei das Aufbringen (520) der mindestens einen Schicht aus einem ersten optischen Material (120) einen Wärmebehandlungsschritt (525) umfasst.

4. Verfahren zur Herstellung (500) nach einem der vorhergehenden Ansprüche, wobei das mindestens eine Aufbringen (530) von mindestens einer Schicht aus lumineszierendem Material (130) fluoreszierende Pigmente (130) umfasst.

5. Verfahren zur Herstellung (500) nach einem der vorhergehenden Ansprüche, wobei der erste Brechungsindex niedriger ist als der zweite Brechungsindex.

6. Lumineszierender Zeiger (100) für ein Uhrwerk mit mindestens einem:
- Träger (110), der die Nadel trägt;
- Lichtleiter (150); wobei der mindestens eine Lichtleiter (150) mindestens:
- eine Schicht aus einem ersten optischen Material (120), das einen ersten Brechungsindex aufweist und verhindern kann, dass Licht von dem Träger (110) absorbiert wird;
- eine Schicht aus lumineszierendem Material (130) auf der mindestens einen Schicht des ersten optischen Materials (120);
- eine Schicht aus einem zweiten optischen Material (140), das einen zweiten Brechungsindex umfasst; und
- eine auftauchende Oberfläche (190), die so konfiguriert ist, dass sie rau ist, um Licht (910) aus dem mindestens einen Lichtleiter (150) zu extrahieren, umfasst.

7. Lumineszierender Zeiger (100) nach Anspruch 6, wobei der erste Brechungsindex kleiner ist als der zweite Brechungsindex.

## Claims

1. Method (500) for manufacturing at least one luminescent hand (100) for a horological movement, preferably for a watch; this manufacturing method (500) comprising at least:
- supplying (510) at least one support (110) supporting the luminescent hand (100);
- Forming, on this at least one support (110), a light guide (150) comprising at least one emergent surface (190) and being configured to guide a light (910), this forming step comprising the following sub-steps;
- Depositing (520), on said support (110), at least one layer of a first optical material (120) having a first refractive index and preventing light from being absorbed by the support (110);
- Depositing (530) at least one layer of luminescent material (130) on the at least one layer of the first optical material (120);
- Depositing (540) at least one layer of a second optical material (140); said at least one layer of a second optical material (140) having a second refractive index; and,
- Patterning (560) said at least one emergent surface (190) so that said emergent surface (190) is rough in order to extract light (910) from said at least one light guide (150).

2. Manufacturing method (500) according to claim 1, wherein said at least one patterning (560) is carried out by abrasion (565), ablation (565), sandblasting (565), stamping (565) and/or photopatterning (565).

3. Manufacturing method (500) according to any one of the preceding claims, wherein said deposition (520) of said at least one layer of a first optical material (120) comprises a heat treatment step (525).

4. Manufacturing method (500) according to any one of the preceding claims, wherein said at least one deposition (530) of at least one layer of luminescent material (130) comprises fluorescent pigments (130).

5. Manufacturing method (500) according to any one of the preceding claims, wherein said first refractive index is lower than said second refractive index.

6. Luminescent hand (100) for a horological movement comprising at least one:
- Support (110) supporting the hand;
- Light guide (150); said at least one light guide (150) comprising at least:
- a layer of a first optical material (120) having a first refractive index and preventing light from being absorbed by the support (110);
- a layer of luminescent material (130) on the at least one layer of the first optical material (120);
- a layer of a second optical material (140) having a second refractive index; and
- an emergent surface (190) configured to be rough in order to extract light (910) from said at least one light guide (150).

7. Luminescent hand (100) according to claim 6, wherein said first refractive index is lower than said second refractive index.
